# EUROPÄISCHE PATENTSCHRIFT

(11) **EP 1 223 250 B1**
(45) Veröffentlichungstag und Bekanntmachung des Hinweises auf die Patenterteilung: **27.10.2004**
(21) Anmeldenummer: 01810027.1
(22) Anmeldetag: 11.01.2001
(51) Int. Cl.: E03D 13/00

(54) **Urinal**
Urinal
Urinoir

(43) Veröffentlichungstag der Anmeldung: 17.07.2002
(73) Patentinhaber: Keramik Holding AG Laufen, CH-4242 Laufen (CH)
(72) Erfinder: Remo, Saner, 4227 Büsserach (CH)
(74) Vertreter: Eder, Carl E.

(56) Entgegenhaltungen:
- DE-U- 8 505 831
- DE-U- 9 309 684
- US-A- 2 431 330
- PATENT ABSTRACTS OF JAPAN vol. 2000, no. 13, 5. Februar 2001 (2001-02-05) -& JP 2000 273937 A (INAX CORP), 3. Oktober 2000 (2000-10-03)

## Beschreibung

Urinale, insbesondere keramische Urinale sind schon seit Jahrzehnten bekannt. Sie sind zur Befestigung an einer Montagewand vorgesehen und besitzen eine Schale mit einem zur Reinigung des Schalenbeckens mit Spülwasser dienenden Spülwasserring, einen Spülwasser-Einlass und einen Ablauf, der im montierten Zustand mit einem Geruchsverschluss verbunden ist. Ein Urinal mit den Merkmalen des Oberbegriffs des Anspruchs 1 ist aus dem Dokument JP-A- 2000 273937 und dessen Zusammenfassung in " Patent abstracts of Japan", vol.2000, no. 13, bekannt.

Die Schale selbst weist im allgemeinen eine freiliegende, ebene oder konkave Rückwand auf, die sich im wesentlichen über das Niveau hinaus erstreckt, an welchem die Schalen-Vorderkante liegt.

Es ist bekannt, dass Urinale aufgrund ihrer Form, das heisst im wesentlichen aufgrund der verhältnismässig grossflächigen, nahezu ebenen Schalenrückwand und aufgrund schwer zugänglicher Nischen, schwierig zu reinigen sind. Die technische Entwicklung von keramischen Urinalen hat sich daher bis heute vor allem auch auf die Form der Urinalschale, den als Siphon ausgebildeten Geruchsverschluss sowie auch auf den für eine optimale Wasserführung verantwortlichen Spülwasserring gerichtet. Diesen Weiterentwicklungen lag also insbesondere die Aufgabe zugrunde, mit nur einem Spülgang eine optimale Reinigung des Urinalbeckens zu erzielen.

Bekannte Urinale benötigen nach wie vor eine beträchtliche Wassermenge, so zum Beispiel etwa zwei bis drei Liter, um eine optimale Reinigung zu erzielen. Da nun die für den Spülvorgang üblicherweise eingesetzten Spülwasserreservoirs an das Trinkwassernetz angeschlossen werden, gilt es, den Wasserverbrauch von Urinalen bei mindestens gleichbleibender Reinigungswirkung weiter zu reduzieren.

Gegenstand der vorliegenden Erfindung ist ein neuartiges - keramisches - Urinal, mit welchem bei mindestens gleichbleibender Reinigungswirkung der Wasserverbrauch weiter reduziert wird, nämlich ein Urinal mit den Merkmalen des Patentanspruchs 1.

Nachfolgend wird anhand der Zeichnung die Erfindung näher erläutert. In der Zeichnung zeigt
die Figur 1 eine Frontansicht eines ersten erfindungsgemässen Wandurinals,
die Figur 2 eine Seitenansicht des Urinals gemäss Figur 1,
die Figur 3 einen Längsschnitt durch den oberen Abschnitt des Spülwasserringes des in der Figur 1 dargestellten Urinals in vergrössertem Massstab,
die Figur 4 einen Querschnitt durch eine erste Ausführungsform eines Spülwasser-Einlauf-Stutzens.

Das in den Figuren 1 bis 3 dargestellte und als ganzes mit 1 bezeichnete keramische Urinal ist als Wandurinal ausgebildet und besitzt eine Schale 2. Diese weist ihrerseits einen vorderen Schalenrand 3 auf, der sich wandwärts nach oben erstreckt und an der Schalenoberseite den oberen Abschnitt 4a des Spülwasserringes 5 bildet.

Die Schale 2 bildet ein Schalenbecken 6, das von einer im wesentlichen vertikalen, ebenen oder konkaven, sich über den vorderen Schalenrand hinaus erstreckenden Rückwand 7 und einer gebogenen Vorderwand 8 begrenzt ist.

Schalenrückseitig ist ein in den oberen Abschnitt 4a des Spülwasserringes 5 mündender horizontaler Spülwasser-Einlass 9 vorgesehen, in welchem ein nachfolgend noch näher beschriebener Einlauf-Stutzen 10 steckt. Letzterer ist an ein nicht gezeichnetes Spülwasserreservoir anschliessbar, das beispielsweise als Spülkasten in einer Montagewand angeordnet ist. Der Einlauf-Stutzen 10 kann aber auch in bekannter Art und Weise über ein Magnetventil direkt - das heisst ohne zusätzlichen Spülkasten - an einer Spülwasserleitung angeschlossen sein.

Das Schalenbecken 6 ist im Bodenbereich mit einem Ablauf 11 versehen, der in üblicher Weise mit einem U-förmigen Geruchsverschluss 12 verbunden ist.

Wie die bekannten Urinale so weist auch das erfindungsgemässe Urinal 1 einen zur Durchspülung des Schalenbeckens 6 dienenden Spülwasserring 5 auf, der sich über die gesamte Aufnahmeöffnung der Schale 2 erstreckt und zumindest in seinem oberen Abschnitt 4a und in seinem dem vorderen Schalenrand 3 zugeordneten unteren Abschnitt 4b mit Löchern 13 zum Durchspülen des Schalenbeckens 6 mit schwerkraftbelastetem Spülwasser versehen ist.

Das erfindungsgemässe Urinal 1 besitzt im oberen Abschnitt 4a des Spülwasserringes 5 noch zusätzlich zwei randseitig angeordnete, vertikal nach oben ragende keramische Rippen 14, die so dimensioniert sind, dass sich beim Spülen der obere Abschnitt 4a des Spülwasserringes 5 kurzzeitig bis auf ein in der Figur 3 mit 15 bezeichnetes Höchstniveau mit Spülwasser füllen kann, um dadurch einen über die verschiedenen Löcher 13 des oberen Abschnittes 4a gleichmässig verteilten und die Rückwand 7 vollständig benetzenden Spülwasserstrom zu erzeugen. Durch geeignete Wahl der Rippenhöhe, der Anzahl der Löcher 13 sowie des durch die Löcher 13 im oberen Abschnitt 4a gebildeten Gesamtdurchflussquerschnittes kann darüber hinaus der Spülvorgang so optimiert werden, dass bei minimalem Wasserverbrauch genügend Wasser die Rückwand durch den oberen Abschnitt 4a bespült und ebenfalls genügend Wasser in den unteren Abschnitt 4b gelangt, um den Boden bzw. Grund der Schale 2 einwandfrei zu reinigen.

Wie insbesondere aus der Figur 4 ersichtlich ist, besitzt der Einlauf-Stutzen 10, der vorzugsweise aus metallischem Material oder aus Kunststoff besteht und mittels handelsübliche Verschlussmitteln an der Schale 2 befestigt wird, eine horizontale nach oben gerichtete Wassereintragungsöffnung 16, welche durch den Teller 17 gebildet wird. Letzterer lenkt beim Spülvorgang das in den Spülwasserring 5 einströmende Spülwasser in Pfeilrichtung 26 nach oben ab. Dadurch wird der Wasserstrahl einerseits abgebremst und gleichmässig im oberen Abschnitt 4a des Spülwasserringes 5 verteilt und andererseits vor dem Durchtritt durch die Löcher 13 mindestens zum Teil an der Oberseite des Abschnittes 4a zurückgeworfen, so dass dadurch keine den Urinalbenutzer benässenden Spritzer entstehen.

Die beiden den oberen Abschnitt 4a randseitig begrenzenden Rippen 14 sind insbesondere dann erforderlich, wenn der obere Abschnitt 4a - wie in den Figuren 1 und 3 gezeichnet - bogenförmig ist. In diesem Fall ist die kurzzeitige Bildung eines durch die Niveaulinie 15 angedeuteten Spülwassersees notwendig, will man einerseits einen über die verschiedenen Löcher 13 des Abschnittes 4a gleichmässig verteilten und die Rückwand 7 vollständig berieselten Spülwasserstrom erzeugen und andererseits einen nachteiligen, allenfalls zu grossen Spülwasserfluss in den unteren Abschnitt 4b des Spülwasserringes 5 verhindern.

Das anhand der Figuren 1 bis 4 beschriebene Urinal 1 weist gegenüber bekannten Urinalen den wesentlichen Vorteil auf, dass zur optimalen Spülung des Schalenbeckens 6 nur etwa ein Liter Wasser benötigt wird.

Es sei abschliessend noch darauf hingewiesen, dass die anhand der Figuren 1 bis 4 beschriebenen Urinale nur eine Auswahl von mehreren möglichen Ausführungsformen der Erfindung darstellen und in verschiedener Hinsicht geändert werden können.

So kann zur Optimierung des Spülvorganges die Form des oberen und/oder unteren Abschnittes des Spülwasserringes abhängig von der Grösse und der Dimensionierung des Urinals in verschiedener Hinsicht verändert und/oder mit einer variablen Anzahl von Löchern mit unterschiedlichen oder einheitlichen Querschnitten versehen sein.

Schliesslich kann ein erfindungsgemässes Urinal selbstverständlich auch als Standurinal ausgebildet sein, so dass es nicht hängend an einer Montagewand befestigt werden muss.

## Patentansprüche

1. Urinal aus keramischem Werkstoff mit einer eine Aufnahmeöffnung aufweisenden Schale (2), einem zum Einleiten von Spülwasser in das Schalenbecken (6) dienenden Spülwasserring (5) und einem mit einem Geruchsverschluss (12) verbindbaren Ablauf (11), wobei sich der Spülwasserring (5) über die gesamte Aufnahmeöffnung der Schale (2) erstreckt und der Spülwasserring (5) einen oberen Abschnitt (4a) mit Löchern (13) und einen unteren Abschnitt (4b) mit Löchern (13) aufweist wobei die Löcher (13) zum Durchspülen des Schalenbeckens (6) mit Spülwasser dienen , und wobei im oberen Abschnitt (4a) des Spülwasserringes (5) ein zur Aufnahme eines Einlauf-Stutzens (10) dienender Spülwasser-Einlass (9) vorgesehen ist, und mit einem Einlauf-Stutzen (10) **dadurch gekennzeichnet, dass**
- im oberen Abschnitt (4a) des Spülwasserringes (5) noch zusätzlich zwei randseitig angeordnete, den oberen Abschnitt (4a) begrenzende, vertikal nach oben in den Spülwasserring (5) ragende Rippen (14) angeordnet sind, die so dimensioniert sind, dass sich beim Spülen der obere Abschnitt ( 4a) kurzzeitig bis auf ein durch die Höhe der Rippen (14) bestimmtes Höchstniveau mit Spülwasser füllen kann, um dadurch einen über die verschiedenen Löcher (13) des oberen Abschnittes (4a) gleichmässig verteilten und die Rückwand (7) der Schale (2) benetzenden Spülwasserstrom zu erzeugen, wobei die Rippenhöhe, die Anzahl der Löcher (13) sowie der durch die Löcher (13) im oberen Abschnitt (4a) gebildete
Gesamtdurchflussquerschnitt so gewählt sind, dass bei minimalem Wasserverbrauch die Rückwand (7) der Schale (2) durch den oberen Abschnitt (4a) vollständig bespült wird und genügend Wasser in den unteren Abschnitt (4b) gelangt, um den Boden bzw. Grund der Schale (2) einwandfrei zu reinigen, und
- der im Spülwasser-Einlass (9) sitzende Einlauf-Stutzen (10) so ausgebildet ist, dass er beim Spülvorgang das in den Spülwasserring (5) einströmende Spülwasser nach oben ablenkt, wodurch der Wasserstrahl einerseits abgebremst und gleichmässig im oberen Abschnitt (4a) des Spülwasserringes (5) verteilt und andererseits vor dem Durchtritt durch die Löcher (13) mindestens zum Teil an der Oberseite des oberen Abschnittes (4a) zurückgeworfen wird, so dass dadurch keine den Urinalbenutzer benässenden Spritzer entstehen.

## Claims

1. Urinal of ceramic material comprising a bowl (2) having a receiving orifice, a flushing water ring (5) serving for introducing flushing water into the pan (6) and an outflow (11) which can be connected to a trap (12), the flushing water ring (5) extending over the total receiving orifice of the bowl (2) and the flushing water ring (5) having an upper section (4a) with holes (13) and a lower section (4b) with holes (13), the holes (13) serving for flushing the pan (6) with flushing water, and a flushing water inlet (9) which serves for holding an inflow nozzle (10) being provided in the upper section (4a) of the flushing water ring (5), and comprising an inflow nozzle (10), **characterized in that**
- additionally arranged in the upper section (4a) of the flushing water ring (5) are two ribs (14) which are arranged at the edge, bound the upper section (4a), project vertically upwards into the flushing water ring (5) and are dimensioned so that, during flushing, the upper section (4a) can fill briefly with flushing water up to a maximum level determined by the height of the ribs (14), in order thus to produce a flushing water stream which is uniformly distributed over the various holes (13) of the upper section (4a) and wets the back wall (7) of the bowl (2), the rib height, the number of holes (13) and the total flow cross-section formed by the holes (13) in the upper section (4a) being chosen so that, with minimum water consumption, the back wall (7) of the bowl (2) is completely flushed by the upper section (4a) and sufficient water enters the lower section (4b) in order satisfactorily to clean the bottom or base of the bowl (2), and
- the inflow nozzle (10) which fits in the flushing water inlet (9) is formed in such a way that, during the flushing process, it deflects the flushing water flowing into the flushing water ring (5) in an upward direction, with the result that the water jet is, on the one hand, slowed down and uniformly distributed in the upper section (4a) of the flushing water ring (5) and, on the other hand, at least partly thrown back before passage through the holes (13) at the top of the upper section (4a), so that as a result no splashes which wet the urinal user form.

## Revendications

1. Urinoir en matériau céramique, avec une coque (2) présentant une ouverture réceptrice, avec un anneau de rinçage (5) servant à introduire de l'eau de rinçage dans la cuvette (6) de la coque et avec une évacuation (11) pouvant être raccordée à une fermeture anti-odeurs (12), l'anneau de rinçage (5) s'étendant sur toute l'ouverture réceptrice de la coque (2) et l'anneau de rinçage (5) présentant une partie supérieure (4a) pourvue de trous (13) et une partie inférieure (4b) pourvue de trous ( 13), les trous (13) servant à rincer à fond la cuvette (6) de la coque avec de l'eau de rinçage, et une admission (9) d'eau de rinçage servant à recevoir une tubulure d'admission (10) étant prévue dans la partie supérieure (4a) de l'anneau de rinçage (5), et avec une tubulure d'admission (10), **caractérisé en ce que**
- deux nervures (14) sont disposées en plus dans la partie supérieure (4a) de l'anneau de rinçage (5), nervures qui sont disposées périphériquement, délimitent la partie supérieure (4a) et font saillie verticalement vers le haut dans l'anneau de rinçage (5), les nervures (14) étant dimensionnées de telle sorte que, lors du rinçage, la partie supérieure (4a) peut temporairement se remplir d'eau de rinçage jusqu'à un niveau maximal déterminé par la hauteur des nervures (14), afin de produire ainsi un flux d'eau de rinçage uniformément réparti sur les différents trous (13) de la partie supérieure (4a) et arrosant la paroi arrière (7) de la coque (2), la hauteur des nervures, le nombre de trous (13) et la section totale de passage formée par les trous (13) dans la partie supérieure (4a) étant choisis de telle sorte que, avec une consommation minimale d'eau, la paroi arrière (7) de la coque (2) est rincée dans sa totalité par la partie supérieure (4a) et suffisamment d'eau arrive dans la partie inférieure (4b) pour nettoyer correctement le fond ou encore la base de la coque (2), et
- la tubulure d'admission (10) montée dans l'admission (9) d'eau de rinçage est conçue de telle sorte que, lors du processus de rinçage, elle dévie vers le haut l'eau de rinçage affluant dans l'anneau de rinçage (5), de sorte que le jet d'eau, d'une part est freiné et régulièrement réparti dans la partie supérieure (4a) de l'anneau de rinçage (5), et d'autre part, avant de passer à travers les trous (13), est rejeté au moins pour partie contre la face supérieure de la partie supérieure (4a), de sorte qu'il ne se produit ainsi pas de projections mouillant l'utilisateur de l'urinoir.
